# EUROPÄISCHE PATENTSCHRIFT

(11) **EP 0 597 398 B1**
(45) Veröffentlichungstag und Bekanntmachung des Hinweises auf die Patenterteilung: **16.07.1997**
(21) Anmeldenummer: 93117978.2
(22) Anmeldetag: 05.11.1993
(51) Int. Cl.: F28F 3/00, F28F 21/04

(54) **Durchlässige Struktur**
Permeable structure
Structure perméable

(30) Priorität: 12.11.1992 DE 4238190
(43) Veröffentlichungstag der Anmeldung: 18.05.1994
(73) Patentinhaber: CeramTec AG Innovative Ceramic Engineering, 73207 Plockingen (DE)
(72) Erfinder: Böttcher, Jürgen, D-90542 Eckental-Eschenau (DE); Ganz, Rudolf, Dr., D-91207 Lauf (DE); Heinrich, Jürgen, Dr., D-95100 Selb (DE); Heinz, Otto, D-65779 Kelkheim/Taunus (DE); Herrmann, Rüdiger, D-95213 Münchberg (DE); Hönerlage, Jörg, D-75249 Kieselbronn (DE); Reinhold, Axel, D-95100 Selb (DE); Schelter, Heinrich, D-95100 Selb (DE); Simmerl, Matthias, D-95191 Leupoldsgrün (DE)

(56) Entgegenhaltungen:
- EP-A- 0 274 694
- EP-A- 0 274 695
- EP-A- 0 389 971

## Beschreibung

Die Erfindung betrifft eine durchlässige Struktur, die aus Karten zu einem Kartenstapel aufgebaut ist und bei der durchgehende Kanäle in Reihen angeordnet und zwischen den Kanalreihen Strömungsräume ausgebildet sind, die an gegenüberliegenden Seiten in Stapelrichtung durch Deckplatten begrenzt sind.

Unter Karten sollen nachfolgend Karten aus grüner Keramik, aus Metall wie z.B. Legierungen aus Kupfer, aus Stahl, aus Aluminium oder aus Kunststoff verstanden werden.

Durchlässige Strukturen der genannten Art aus Keramik sind aus der DE-A 40 226 54 bekannt. Diese Strukturen weisen parallel zueinander verlaufende Lochreihen auf, zwischen denen Kanäle angeordnet sind, die in wechselnder Folge mit gleichmäßigen und regelmäßig angeordneten Stegen versehen sind. Bei Verwendung der Strukturen als Wärmeaustauscher erfolgt der Wärmetausch über diese Stege. Die Erfindung will u.a. den Wärmeübergang entscheidend verbessern und Mittel zur Steuerung des Wärmeübergangs aufzeigen.

Die Erfindung löst die Aufgabe durch eine durchlässige Struktur, die aus Karten aufgebaut ist,
wobei jede Karte Ausnehmungen und Löcher und zwischen den Ausnehmungen bzw. zwischen Ausnehmungen und Kartenrand Querstege aufweist, wobei die Löcher der übereinandergestapelten Karten durchgehende Kanäle bilden, die in Reihen angeordnet sind,
wobei die Kanalreihen im wesentlichen parallel zueinander angeordnet sind, wobei zwischen den Kanalreihen aus den Ausnehmungen Strömungsräume gebildet sind, die an gegenüberliegenden Seiten in Stapelrichtung durch Deckplatten begrenzt sind,
wobei die Strömungsräume durch die Kanalreihen voneinander getrennt vorliegen,
wobei sich die Kanäle im wesentlichen senkrecht zu den Deckplatten erstrecken und
wobei mindestens zwei Querstege in einem Strömungsraum auf gleicher Ebene der Karten angeordnet sind,
dadurch gekennzeichnet, daß die Querstege hintereinander in einer Längsrichtung parallel zu Ebenen der Kanalreihen angeordnet sind und daß die Querstege einer Karte in mindestens der Hälfte der Karten unterschiedliche Länge aufweisen.

Die Vorteile der Erfindung sind im wesentlichen darin zu sehen, daß durch Variieren der Länge der Stege der Wärmeaustausch sowie die Medienverwirbelung in den Strömungsräumen beeinflußt werden kann. Die einzelnen Karten zum Aufbau der Struktur können aus einer endlos herstellbaren Karte geschnitten werden, wodurch sich das Muster der einzelnen Karten variieren läßt, sodaß innerhalb der durchlässigen Struktur mindestens 3 bis 20 verschiedene Kartenmuster zu dessen Aufbau verwendet werden können. Es lassen sich ferner Strukturen für mehrere parallel strömende Medien durch Gestaltung der Deckplatten bzw. Verwendung von Blindkarten aufbauen. Durch Abweichung der Lochmittelpunkte von der gemeinsamen Lochreihenachse können Strukturen aufgebaut werden, bei denen die durch die Löcher gebildeten Kanäle eine stufen- bis schraubenförmige Oberfläche erhalten.

Im folgenden wird die Erfindung an Hand von lediglich einen Ausführungsweg darstellenden Zeichnungen näher erläutert. Es zeigt
Figur 1 die durchlässige Struktur in isometrischer Darstellung teilweise geschnitten,
Figur 2 eine Variante von Figur 1 in isometrischer Darstellung teilweise geschnitten und
Figuren 3 bis 5 Kartenvarianten zum Aufbau von Strukturen.

Bei der durchlässigen Struktur sind die durchgehenden Kanäle 1, die durch Stapeln der Karten 2 entstehen, in Reihen 3 angeordnet. Zwischen den Kanalreihen 3 sind Strömungsräume 4 ausgebildet, die an gegenüberliegenden Seiten durch (Abdeckungen) Deckplatten 5 begrenzt sind. In den Strömungsräumen 4 sind mindestens 2 Querstege 6 auf gleicher Kartenebene angeordnet, wobei die Querstege 6 in mindestens der Hälfte der Karten unterschiedliche Länge "B" aufweisen. Die Anordnung der Querstege 6 in den Strömungsräumen 4 kann beliebig entsprechend den Erfordernissen für den Wärmeaustausch und die Medienverwirbelung erfolgen. Die Kanäle 1 erstrecken sich im wesentlichen senkrecht zu den Strömungsräumen 4 und können geradlinig und parallel zueinander verlaufen. Durch Abweichungen der Löcher 7 (Lochmittelpunkte) in den einzelnen Karten 2 von den Kanalachsen, können stufen- oder schraubenförmige Kanaloberflächen erzeugt werden. Die Kanäle 1 können auch in beliebiger Form und beliebiger Anordnung zueinander angeordnet sein. Die einzelnen Kanäle 1 können über ihre Länge und/oder untereinander einen konstanten oder variablen Querschnitt aufweisen (Figuren 4 und 5). Der erste Kanal 1a (Loch 7a, Figur 3) einer Reihe 3 kann einen größeren Querschnitt aufweisen als die übrigen Kanäle 1, die die Reihe 3 bilden und von den Strömungsräumen 4a teilweise umgeben sein. Die Breite "A" der Strömungsräume 4 kann konstant sein oder in Strömungsrichtung variieren (Figur 4). Die Strömungsräume 4 können neben den Querstegen 6 noch weitere, beliebig gestaltete Hindernisse, wie Umlenkbleche etc. (nicht dargestellt) aufweisen. Die randliegenden Querstege 6a können mit Rippen 8 (Figur 2) versehen sein. Die Kanäle 1 einer Reihe 3 können untereinander und/oder mit benachbarten Kanalreihen 3 durch entsprechende Gestaltung von Hohlräumen in den Deckplatten 5, die aus beliebig vielen Karten 2 aufgebaut sein können, verbunden sein (nicht dargestellt). Entsprechende Verbindungen können auch durch den Einbau spezieller Zwischenkarten oder -schichten von Karten geschaffen werden (nicht dargestellt). Das gleiche gilt auch für die Strömungsräume 4. Die Kanäle 1 und die Strömungsräume 4 können aus unterschiedlich geschnittenen Karten (Figur 4) aufgebaut sein. Figur 4, die einen Ausschnitt eines endlos herstellbaren Kartenbandes zeigt, sind die Schnittlinien für die Karten 2a, 2b, 2c, 2d, zu entnehmen. Die Deckplatten können Durchbrüche 9 oder Sammelkanäle (nicht dargestellt) für die Kanäle 1 aufweisen und mit einem aufgesetzten Rahmen 11 versehen sein, der das Schleifen der gesamten Deckplattenfläche erspart. Zwischen den Kanälen 1 und/oder den Strömungsräumen 4 können die Wandstärken "W" variiert werden. Ecken und Kanten können verrundet sein. Um den Wärmeübergang zu steuern und Material zu reduzieren, können die Querstege 6 und Wände 10 zwischen den Kanalreihen 3 und den Strömungsräumen 4 mit geschlossenen, unzugänglichen Hohlkammern bzw. mit über eine oder wenige Öffnungen an- oder durchströmbaren Hohlräumen versehen sein (nicht dargestellt).

Die Karten können je nach Material durch Laminieren mit anschließendem Brennen, durch Löten, Schweißen, Kleben oder mechanisch (z.B. mittels Zuganker) unter Zwischenlegen von Dichtungen verbunden werden. Die Karten 2 mit den Durchbrüchen können durch Gießen, Sägen, Fräsen, Drehen, Tiefziehen, Prägen, Lasern, Stanzen oder Flüssigkeitsstrahlschneiden hergestellt werden. Durch Einfügen von Karten, die im wesentlichen nur aus Lochreihen ohne verbindende Rippen bestehen, zwischen die beschriebenen Karten in die Struktur kann der geometrische Querschnitt der Strömungsräume nahezu beliebig erweitert werden. Dies ist besonders bei Einsatzzwecken vorteilhaft, bei denen geringer Druckverlust des durch diese Strömungsräume fließenden Mediums erforderlich ist, oder bei schmutzbeladenen Medienströmen, um Verschmutzungen der Struktur zu verhindern. Gleichzeitig gewährleisten größere Querschnitte leichteren Zugang in die Strömungsräume zu Reinigungszwecken.

Mit der erfindungsgemäßen Struktur lassen sich insbesondere Wärmetauscher, Kondensatoren, Teilkondensatoren, Kühler, Reaktoren, Wärmetauscher für Heizgeräte, insbesondere für Brennwertheizgeräte und Abhitzekessel für den Wärmeaustausch Gas/Gas, Gas/flüssig oder flüssig/flüssig - Medien herstellen, sowie für Brennerkonstuktionen mit gasförmigen oder flüssigen Brennstoffen.

## Patentansprüche

1. Durchlässige Struktur, die aus Karten aufgebaut ist,
wobei jede Karte (2) Ausnehmungen und Löcher (7) und zwischen den Ausnehmungen bzw. zwischen Ausnehmungen und Kartenrand Querstege (6, 6a) aufweist,
wobei die Löcher (7) der übereinandergestapelten Karten (2) durchgehende Kanäle (1) bilden, die in Reihen (3) angeordnet sind,
wobei die Kanalreihen (3) im wesentlichen parallel zueinander angeordnet sind, wobei zwischen den Kanalreihen (3) aus den Ausnehmungen Strömungsräume (4) gebildet sind, die an gegenüberliegenden Seiten in Stapelrichtung durch Deckplatten (5) begrenzt sind,
wobei die Strömungsräume (4) durch die Kanalreihen (3) voneinander getrennt vorliegen,
wobei sich die Kanäle (1) im wesentlichen senkrecht zu den Deckplatten (5) erstrecken und
wobei mindestens zwei Querstege (6 bzw. 6a) in einem Strömungsraum (4) auf gleicher Ebene der Karten (2) angeordnet sind,
dadurch gekennzeichnet, daß die Querstege (6 bzw. 6a) hintereinander in einer Längsrichtung parallel zu Ebenen der Kanalreihen angeordnet sind und daß die Querstege (6 bzw. 6a) einer Karte (2) in mindestens der Hälfte der Karten (2) unterschiedliche Länge (B) aufweisen.

2. Struktur nach Anspruch 1, dadurch gekennzeichnet, daß die Kanäle (1) geradlinig und parallel zueinander verlaufen.

3. Struktur nach Anspruch 1 oder 2, dadurch gekennzeichnet, daß die einzelnen Kanäle (1) über ihre Länge einen konstanten Querschnitt aufweisen.

4. Struktur nach Anspruch 1 oder 2, dadurch gekennzeichnet, daß die einzelnen Kanäle (1) über ihre Länge einen variablen Querschnitt aufweisen.

5. Struktur nach Anspruch 1 oder 2, dadurch gekennzeichnet, daß die Querschnitte der einzelnen Kanäle (1) untereinander von Kanal zu Kanal variieren.

6. Struktur nach einem der Ansprüche 1 bis 5, dadurch gekennzeichnet, daß der erste Kanal (1a) einer Reihe (3) einen größeren Querschnitt aufweist als die übrigen Kanäle (1), die die Reihe (3) bilden, und von den Strömungsräumen (4a) teilweise umgeben ist.

7. Struktur nach einem der Ansprüche 1 bis 6 dadurch gekennzeichnet, daß die Strömungsräume (4) eine konstante Breite (A) aufweisen.

8. Struktur nach einem der Ansprüche 1 bis 6, dadurch gekennzeichnet, daß die Strömungsräume (4) eine in Strömungsrichtung variierende Breite aufweisen.

9. Struktur nach einem der Ansprüche 1 bis 8, dadurch gekennzeichnet, daß die Strömungsräume (4) zwei Querstege (6) in einer Kartenebene aufweisen.

10. Struktur nach einem der Ansprüche 1 bis 9, dadurch gekennzeichnet, daß die randliegenden Querstege (6a) mit Rippen (8) versehen sind.

11. Struktur nach einem der Ansprüche 1 bis 10, dadurch gekennzeichnet, daß die Deckplatten (5) Durchbrüche (9) für die durchgehenden Kanäle (1) aufweisen.

12. Struktur nach einem der Ansprüche 1 bis 11, dadurch gekennzeichnet, daß die Deckplatten (5) mit einem aufgesetzten Rahmen (11) versehen sind.

13. Verfahren zur Herstellung einer Struktur nach einem der Ansprüche 1 bis 12, dadurch gekennzeichnet, daß die Kanäle (1) und die Strömungsräume (4) aus unterschiedlich geschnittenen Karten (2a, 2b, 2c, 2d) aus einem endlos herstellbaren Schnittmuster aufgebaut sind.

14. Verwendung von mindestens einer Struktur nach einem der Ansprüche 1 bis 12 für die Herstellung von Wärmetauschern, Kondensatoren, Teilkondensatoren, Kühlern, Reaktoren, Wärmetauschern für Heizgeräte oder für Brenner für den Wärmeaustausch Gas/Gas, Gas/Flüssigkeit oder Flüssigkeit/Flüssigkeit.

## Claims

1. A permeable structure which is built up of sheets, each sheet (2) having recesses and holes (7) and having transverse bridges (6, 6a) between the recesses or between recesses and sheet edge,
the holes (7) of the sheets (2) stacked one on top of the other forming continuous channels (1) which are arranged in rows (3),
the channel rows (3) being arranged essentially parallel to one another,
flow spaces (4) which are bounded at opposite sides in the stacking direction by cover plates (5) being formed out of the recesses between the channel rows (3),
the flow spaces (4) being separated from one another by the channel rows (3),
the channels (1) extending essentially perpendicular to the cover plates (5) and
at least two transverse bridges (6 and 6a) in a flow space (4) being arranged through the same plane of the sheet (2),
wherein the transverse bridges (6 and 6a) are arranged one behind the other in a longitudinal direction parallel to planes of the channel rows and wherein the transverse bridges (6 and 6a) of a sheet (2) have a different length (B) in at least half the sheets (2).

2. A structure as claimed in claim 1, wherein the channels (1) run linearly and parallel to one another.

3. A structure as claimed in claim 1 or 2, wherein the individual channels (1) have a constant cross section over their length.

4. A structure as claimed in claim 1 or 2, wherein the individual channels (1) have a variable cross section over their length.

5. A structure as claimed in claim 1 or 2, wherein the cross sections of the individual channels (1) vary among themselves from channel to channel.

6. A structure as claimed in any one of claims 1 to 5, wherein the first channel (la) of a row (3) has a larger cross section than the remaining channels (1) which form the row (3) and is partly surrounded by the flow spaces (4a).

7. A structure as claimed in any one of claims 1 to 6, wherein the flow spaces (4) have a constant width (A).

8. A structure as claimed in any one of claims 1 to 6, wherein the width of the flow spaces (4) varies in the flow direction.

9. A structure as claimed in any one of claims 1 to 8, wherein the flow spaces (4) have two transverse bridges (6) at one sheet level.

10. A structure as claimed in any one of claims 1 to 9, wherein the transverse bridges (6a) at the edges are provided with ribs (8).

11. A structure as claimed in any one of claims 1 to 10, wherein the cover plates (5) have openings (9) for the continuous channels (1).

12. A structure as claimed in any one of claims 1 to 11, wherein the cover plates (5) are provided with a fitted frame (11).

13. A process for producing a structure as claimed in any one of claims 1 to 12, which comprises the channels (1) and the flow spaces (4) being built up from differently cut sheets (2a, 2b, 2c, 2d) from a cutting pattern that can be made in an endless form.

14. A method for using at least one structure as claimed in any one of claims 1 to 12, for the production of heat exchangers, condensers, part-condensers, coolers, reactors, heat exchangers for heaters or for burners for heat exchange in gas/gas, gas/liquid or liquid/liquid systems.

## Revendications

1. Structure perméable, qui est constituée de cartes, dans laquelle
chaque carte (2) comporte des évidements et des trous (7) et des barrettes transversales (6,6a) situées entre les évidements ou entre les évidements et le bord de la carte, les trous (7) des cartes empilées en superposition (2) forment des canaux traversants (1), qui sont disposés suivant des rangées (3),
les rangées de canaux (3) sont disposées essentiellement parallèlement les unes aux autres,
des chambres d'écoulement (4), qui sont limitées par des plaques de fermeture (5) sur des côtés opposés dans la direction de l'empilage, sont formés à partir des évidements, entre les rangées de canaux (3),
les chambres d'écoulement (4) sont présentes en étant séparées les unes des autres par les rangées de canaux (3), les canaux (1) s'étendent essentiellement perpendiculairement aux plaques de fermeture (5), et
au moins deux barrettes transversales (6 ou 6a) sont disposées dans une chambre d'écoulement (4) dans le même plan que les cartes (2),
caractérisée en ce que les barrettes transversales (6,6a) sbnt disposées les unes derrière les autres dans une direction longitudinale parallèlement aux plans des rangées de canaux et que les barrettes transversales (6 ou 6a) d'une carte (2) dans au moins la moitié des cartes (2) possèdent des longueurs (B) différentes.

2. Structure selon la revendication 1, caractérisée en ce que les canaux (1) sont rectilignes et parallèles.

3. Structure selon la revendication 1 ou 2, caractérisée en ce que les différents canaux (1) possèdent une section transversale constante sur leur longueur.

4. Structure selon la revendication 1 ou 2, caractérisée en ce que les différents canaux (1) possèdent une section transversale variable, sur leur longueur.

5. Structure selon la revendication 1 ou 2, caractérisée en ce que les sections transversales des différents canaux (1) varient d'un canal à l'autre.

6. Structure selon l'une des revendications 1 à 5, caractérisée en ce que le premier canal (la) d'une rangée (3) possède une section transversale supérieure à celle des autres canaux (1), qui forment la rangée (3), et est entourée en partie par les chambres d'écoulement (4a).

7. Structure selon l'une des revendications 1 à 6, caractérisée en ce que les chambres d'écoulement (4) possèdent une largeur (A) constante.

8. Structure selon l'une des revendications 1 à 7, caractérisée en ce que les chambres d'écoulement (4) possèdent une largeur qui varie dans la direction d'écoulement.

9. Structure selon l'une des revendications 1 à 8, caractérisée en ce que les chambres d'écoulement (4) possèdent deux barrettes transversales (6) dans un plan de la carte.

10. Structure selon l'une des revendications 1 à 9, caractérisée en ce que les barrettes transversales (6a) situées au niveau des bords sont pourvues de nervures (8).

11. Structure selon l'une des revendications 1 à 10, caractérisée en ce que les plaques de fermeture (5) possèdent des passages (9) pour les canaux traversants (1).

12. Structure selon l'une des revendications 1 à 11, caractérisée en ce que les plaques de fermeture (5) sont équipées d'un cadre rapporté (11).

13. Procédé pour fabriquer une structure selon l'une des revendications 1 à 12, caractérisé en ce que les canaux (1) et les chambres d'écoulement (4) sont constitués par des cartes (2a,2b,2c,2d) découpées différemment, à partir d'un modèle de coupe pouvant être fabriqué à l'infini.

14. Utilisation d'au moins une structure selon l'une des revendications 1 à 12 pour la fabrication d'échangeurs de chaleur, de condenseurs, de condenseurs partiels, de radiateurs, de réacteurs, d'échangeurs de chaleur pour appareils de chauffage ou pour brûleurs pour l'échange de chaleur gaz/gaz, gaz/liquide ou liquide/ liquide.
